# EUROPÄISCHE PATENTSCHRIFT

(11) **EP 2 711 194 B1**
(45) Veröffentlichungstag und Bekanntmachung des Hinweises auf die Patenterteilung: **16.03.2016**
(21) Anmeldenummer: 13182028.4
(22) Anmeldetag: 28.08.2013
(51) Int. Cl.: B42C 19/08

(54) **Buchbindemachine**
Bookbinding machine
Machine de Reliure

(30) Priorität: 25.09.2012 DE 102012018828
(43) Veröffentlichungstag der Anmeldung: 26.03.2014
(73) Patentinhaber: Müller Martini Holding AG, 6052 Hergiswil (CH)
(72) Erfinder: Sommerer, Frank, 04288 Leipzig (DE); Werner, Jörg, 04757 Oschatz (DE)

(56) Entgegenhaltungen:
- EP-A2- 2 025 529
- WO-A2-2008/012075
- CH-A- 416 554
- US-A1- 2003 215 309

## Beschreibung

Die Erfindung betrifft eine Buchbindemaschine gemäß dem Oberbegriff von Anspruch 1.

Derartige Buchbindemaschinen, z.B. Klebebinder, dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs auf den zuvor bearbeiteten Blockrücken verbunden werden. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rückenbeleimen, Zwischentrocknung, Seitenbeleimen, Rückenverstärkung, Umschlag anlegen, Umschlag andrücken und trocknen.

Die DE 20 2005 007 012 U1 zeigt eine derartige Buchbindemaschine mit einem Buchblocktransportsystem. Das Buchblocktransportsystem besteht aus um Umlenkräder laufenden Fördermitteln und einer Vielzahl von in einem gleichen in gegenseitigen Abstand zueinander daran befestigten Klammern zum Einspannen von Blattstapeln.

Nach dem Stand der Technik kommen als Fördermittel vorzugsweise Rollenketten mit einzeln beweglich ineinander greifenden Gliedern zum Einsatz. Die Ketten dienen dem Vortrieb der Klammern. Geführt werden die Klammen jedoch durch fest mit dem Maschinengestell der Buchbindemaschine verbundene Führungsbahnen. Dazu besitzt eine jede Klammer mehrere Laufrollen, welche auf der Lauffläche der Führungsbahn abrollen.

Aus der US 7,918,635 B2 ist ein Klebebinder bekannt, bei dem das Transportsystem eine Vielzahl von Klammern aufweist, die einzeln angetrieben auf einer Führungsbahn geführt werden. Hierzu sind die Klammern an Führungswagen befestigt, die Rollen aufweisen, welche auf der Führungsbahn laufen. Die bisher bekannten Führungsbahnen weisen gerade und kurvenförmigen Teilstücke auf, die durch Montage oder Schweißen miteinander verbunden werden und danach eine geschlossene einheitliche Führungsbahn bilden.

Die bekannten Führungswagen haben vier fest zueinander angeordnete Führungsrollen. Dies schränkt die Gestaltungsmöglichkeiten der Führungsbahnen ein. Es ist nur ein fester Radius möglich und zusätzlich haben die Führungsrollen beim Übergang vom geraden zum kurvenförmigen Teilstück Spiel zur Führungsbahn und werden somit nicht genau geführt.

In einer weiteren bekannten Ausführungsform weisen die Führungswagen vier Führungsrollen auf, die jeweils paarweise gegenüberliegend auf jeweils einem Drehschemel angeordnet sind. Bei dieser Ausführungsform sind die Gestaltungsmöglichkeiten der Führungsbahn größer, so dass beispielsweise auch S-Kurven für die Führungsbahn verwendet werden können. Allerdings ist die Herstellung der Führungswagen technisch aufwendiger und teurer.

Andere Konventionelle Buchbindemaschinen sind aus den US 2003/0215309 A1 und EP 2025529 A2 bekannt.

Aufgabe der vorliegenden Erfindung ist es, ein alternatives Transportsystem zu schaffen, welches technisch einfach und kostengünstig herstellbar ist und eine gute Führung der Führungswagen gewährleistet.

Diese Aufgabe wird erfindungsgemäß durch die Merkmale des Anspruchs 1 gelöst.

Gemäß der Erfindung weist die Buchbindemaschine zur Erstellung von Druckprodukten, wie Bücher, Zeitschriften und Broschüren mehrere Bearbeitungsstationen auf. Hierzu gehören beispielsweise eine Buchblockeinführstation, eine Buchrückenbearbeitungsstation, eine Leimauftragsstation, ein Umschlaganleger und eine Andrückstation. Je nach herzustellendem Produkt sind auch noch weitere Bearbeitungsstationen möglich. Die Buchblocks werden mit einem Buchblocktransportsystem durch die einzelnen Bearbeitungsstationen transportiert. Das Buchblock-Transportsystem weist eine geschlossene Führungsbahn mit geraden, kreisbogenförmigen und kurvenförmigen Teilbereichen auf. Weiterhin weist das Transportsystem Klammern zum Einspannen der Buchblocks auf. Die Klammern weisen Führungswagen mit Führungsrollen auf, die auf der Führungsbahn abrollen. Die Klammern werden hierzu entweder gemeinsam oder einzeln über einen Antrieb angetrieben. Erfindungsgemäß weisen Führungswagen mindestens drei feststehende Führungsrollen auf, die in Form eines Dreiecks am Führungswagen befestigt sind. Zwei dieser Führungsrollen sind hierbei einer Master-Bahn der Führungsbahn zugeordnet, die aus geradlinigen, kreisbogenförmigen und kurvenbahnförmigen Teilstücken bestehen kann. Mindestens eine weitere Führungsrolle ist einer Slave-Bahn der Führungsbahn zugeordnet, die ebenfalls aus geradlinigen, kreisbogenförmigen und kurvenbahnförmigen Teilstücken bestehen kann, deren Kontur sich aus mathematisch-geometrischen Gesetzen ergibt. Die Führungswagen sind mit mindestens einem Antrieb gekoppelt der außerhalb der Führungsbahn angeordnet ist. Hierdurch wird gewährleistet, dass immer alle drei Führungsrollen spielfrei an der Führungsbahn anliegen.

In einer bevorzugten Ausführungsform ist die Außenbahn der Führungsbahn die Masterbahn. Es kann jedoch genauso vorteilhaft sein, die Innenbahn der Führungsbahn als Master-Bahn zu wählen.

In einer besonders bevorzugten Ausführungsform ist das mathematisch-geometrische Gesetz abhängig von der Stellung der drei Führungsrollen zueinander, sowie der Kontur der Master-Bahn.

In einer weiteren vorteilhaften Ausführungsform bildet die Führungsbahn ein Oval oder ein Dreieck oder ein Rechteck, insbesondere ein Quadrat mit geraden und kurvenförmigen Teilbereichen.

In einer weiteren bevorzugten Ausführungsform weisen die Führungswagen zwei feststehende Führungsrollen auf die auf der äußeren Master-Bahn laufen und zwei feststehende Führungsrollen, die auf der Slave-Bahn laufen. Der Abstand der beiden inneren Führungsrollen zueinander ist geringer, als der Abstand der beiden äußeren Führungsrollen zueinander.

Bei dieser Ausführungsform ist die Belastungssituation für die inneren Führungsrollen insbesondere auf den geradlinigen und kreisbogenförmigen deutlich verbessert, da hier die Belastung von zwei Führungsrollen getragen wird.

In einer weiteren Ausführungsform ist in den kurvenförmigen Teilstücken nur jeweils eine der inneren Führungsrollen mit der Slave-Bahn in Kontakt.

Die Erfindung wird nachfolgend anhand verschiedener Ausführungsbeispiele erläutert. Es zeigen:
- Figur 1: einen Klebebinder in einer Übersichtsdarstellung,
- Figur 2: ein Buchblocktransportsystem gemäß Stand der Technik,
- Figur 3: ein erfindungsgemäßes Buchblocktransportsystem,
- Figur 4: ein erfindungsgemäßes Buchblocktransportsystem mit innerer Master-Bahn,
- Figur 5: ein alternatives erfindungsgemäßes Buchblocktransportsystem mit äußerer Master-Bahn,
- Figur 6: ein erfindungsgemäßes Buchblocktransportsystem nach Figur 4 mit Darstellung der Mittelpunktsbahnen der Führungsrollen,
- Figur 7: ein alternatives erfindungsgemäßes Buchblocktransportsystem mit einer äußeren Master-Bahn und einer inneren Slave-Bahn.

Fig. 1 zeigt einen Ausschnitt aus einer Buchbindemaschine 1000 mit einem Teil des zugehörigen Buchblocktransportsystems 1050, welches durch eine in Figur 2 dargestellte, angetriebene umlaufende Kette mit daran befestigten Klammern 1002 gebildet wird. Der Antrieb der umlaufenden Kette erfolgt über einen Antriebsmotor 13 beispielsweise von einem Servomotor. Buchblöcke 100 werden von einer Zusammentragmaschine 1010 kommend in Transportrichtung T der Buchbindemaschine 1000 zugeführt. Die Buchblöcke 100 werden von Klammern 1002 ergriffen und zu einer ersten Bearbeitungsstation, einer Rückenbearbeitungsstation 1020, transportiert. Die Rückenbearbeitungsstation 1020 kann mehrere nicht dargestellte Bearbeitungswerkzeuge besitzen. Der an seinem Rücken bearbeitete Buchblock 100 wird weiter zu einer Leimauftragsstation 1030 transportiert und mit Klebstoff versehen. In einer nachfolgenden Fälzelstation 1040 kann optional ein Fälzel aufgebracht werden. In einer Vorrichtung zum Anlegen und Fixieren des Umschlages 1080 werden von einer Umschlagzuführstation 1070 zugeführte Umschläge 101 an die Buchblöcke 100 angelegt und fixiert und in der Vorrichtung zum Anpressen eines Umschlags 1085 angepresst und miteinander verbunden. Anschließend werden die Buchblöcke 100 weiter durch eine Kühlstrecke 1060 zu einer Beschnittstation 1090 (nicht näher dargestellt) transportiert.

Fig. 2 zeigt das Buchblocktransportsystem 1050 einer in Figur 1 dargestellten Buchbindemaschine 1000. Das Buchblocktransportsystem 1050 besteht aus mehreren Buchblockklammern 1002 die jeweils an Führungswagen 2 befestigt sind. Die Führungswagen 2 weisen eine Grundplatte 6 auf an der Führungsrollen 1, 1a angebracht sind, die auf einer Führungsbahn 4 abrollen (Figur 3). Die Buchblockklammern 1002 (von denen in Figur 2 der Übersichtlichkeit halber nur drei gezeigt sind) sind in einem gleichen gegenseitigen Abstand zueinander über eine Koppel 12 an einer Antriebskette 5 befestigt. Die Antriebskette 5 ist über Kettenräder 3 geführt, von denen einer mit einem Antriebsmotor 13 angetrieben ist. Aufgrund der Verbindung der Klammern 1002 mit der Antriebskette 5 werden die Klammern 1002, und damit die in den Klammern eingeklemmten Buchblocks 100 entlang der Führungsbahn 4 in Transportrichtung T von einer Bearbeitungsstation zur nächsten (1020, 1030, 1040, 1070, 1080, 1085, 1090) transportiert.

Fig. 3 zeigt den Aufbau eines erfindungsgemäßen Buchblocktransportsystems. Da es im Wesentlichen auf die Führung der Führungswagen 2 ankommt, wurde in dieser Figur 3 auf die Darstellung der Buchblockklammern 1002, sowie des Antriebssystems (3, 5, 13) verzichtet. Die Führungsbahn 4 besteht aus geradlinigen Teilstücken 7, kurvenbahnförmigen Teilstücken 8 und kreisbogenförmigen Teilstücken 9. Die Führungswagen 2 weisen eine Grundplatte 6 auf an der die Führungsrollen 1, 1a fest angeordnet sind. Die drei Führungsrollen 1, 1a sind im Dreieck derart an der Grundplatte 6 angeordnet, dass zwei Rollen 1 entweder auf der Außenbahn oder Innenbahn der Führungsbahn 4 laufen und die einzelne, gegenüberliegende Führungsrolle 1a auf der jeweils entsprechenden anderen Bahn. Die Bahn auf der die zwei Rollen 1 laufen ist die Master-Bahn 10. Durch die Festlegung der Zwangsbedingung, dass die Rollen 1 und die Rolle 1a immer Kontakt zur Bahn haben, ergibt sich somit für die Slave-Bahn 11 auf der die Rolle 1a läuft ein ganz bestimmter, geometrisch-mathematischen Gesetzen folgender, Verlauf für die Slave-Bahn 11. Dieser mathematische Verlauf der Slave-Bahn 11 ist abhängig vom Abstand der Innenbahn zur Außenbahn, der Stellung der drei Führungsrollen 1, 1a zueinander und dem Radius der Master-Bahn 10. Der Verlauf der Master-Bahn 10, sowie der Verlauf der berechneten Slave-Bahn 11 kann in ein NC-Programm zur mechanischen Bearbeitung umgesetzt werden. Die komplette Führungsbahn 4 kann dann in einer Aufspannung gefertigt werden, so dass eine einteilige Führungsbahn 4 mit sehr engen Toleranzen in allen Bahnbereichen entsteht. Hieraus ergibt sich vorteilhafter Weise ein einfacher und kostengünstiger Aufbau von Führungsbahn 4 und Führungswagen 2. Des Weiteren ergibt sich ein nahezu spielfreier Lauf der Führungswagen 2 auf der gesamten Führungsbahn 4. Weiterhin ergeben sich gute Kraft- und Momentaufnahmen durch die im Dreieck angeordneten Führungsrollen 1, 1a.

Das Ausführungsbeispiel gemäß Figur 4 zeigt beispielhaft eine Führungsbahn 4, bei der die Master-Bahn 10 die Innenbahn ist, und die berechnete Slave-Bahn 11 die Außenbahn der Führungsbahn 4 bildet.

Das Ausführungsbeispiel gemäß Figur 5 zeigt eine alternative Ausführungsform der Führungsbahn 4, bei der die Master-Bahn 10 die Außenbahn ist, und die berechnete Slave-Bahn 11 die Innenbahn der Führungsbahn 4 bildet.

In Figur 6 ist anhand der Ausführung gemäß Figur 4 der Verlauf von Master-Bahn und der berechneten Slave-Bahn dargestellt. Die mathematische Ermittlung der Slave-Bahn ergibt sich aus den nachfolgenden Schritten:
1. Punkt P_{1n (x1n;y1n)} liegt auf einer die Master - Bahn beschreibenden Funktion (Gerade, Kreis, Kreisbogen, Polynom ...) f(X;Y _{Master-Bahn}). Am Punkt P1 befindet sich der Ausgangspunkt mit einer Schrittweite von Delta sₙ.
2. Punkt P_{2n (x2n;y2n)} liegt auch auf der die Master - Bahn beschreibenden Funktion f(X;Y_{Master-Bahn}) im Abstand von l₂. D.h. der Schnittpunkt einer die Kreisbahn beschreibenden Funktion um den Punkt P₁ mit dem Radius l₂ (l₂² = x₁ₙ²+y₁ₙ²) mit f(X;Y_{Master-Bahn}) liefert eine sinnvolle Lösung für P_{2n (x2n;y2n)}.
3. Durch die Punkte P_{1n (x1n;y1n)} und P_{2n (x2n;y2n)} geht eine Gerade gₙ mit dem Anstieg mₙ=(y₂ₙ-y₁ₙ)/x₂ₙ-x₁ₙ). Der arctan(mₙ) entspricht dem Winkel zwischen gₙ und der y - Achse des Bezugskoordinatensystems.
4. Die Abstände der Führungsrollen oder der Punkte P₁ₙP₃ₙ = l₃ und P₁ₙP₂ₙ = l₁, und P₂ₙP₃ₙ = l₂ sind konstruktiv festgelegt und damit bekannt. Damit lässt sich der Winkel (ϕ) zwischen P₁ₙP₂ₙ (gₙ) und P₁ₙP₃ₙ über cos(ϕ)=(l₃²+l₂²-l₁²)/2*l₃*l₁ bestimmen. Die Koordinaten des Punktes P_{3n (x3n;y3n)} lassen sich dann wie folgt ermitteln: ${x}_{3 n} = {l}_{3} * cos \left(φ+arctan\left(mn\right)\right) und {y}_{3 n} = {l}_{3} * sin \left(φ+arctan\left({m}_{n}\right)\right)$
5. Durch Verschieben des Punktes P1 mit der Schrittweite Delta s erhält man Punktreihen P₁₁;P₁₂....P₁ₙ, welche sich auf der Funktion f(X;Y_{Master-Bahn}) befinden und P₃₁;P₃₂....P₃ₙ, welche die Funktion f(X;Y_{Slave-Bahn}) bilden.
6. Die eigentliche Führungsbahn ist eine Äquidistante der beiden Funktionen, welche von der Wahl der Durchmesser der Führungsrollen abhängt.
7. CNC - Postprozessoren interpolieren die Punktereihen mit Geraden und Radien derart, dass sich die so erzeugte Fräsbahn im Rahmen der vorgegebenen Toleranzfelder bewegt. Je kleiner diese Toleranzfelder gehalten werden können, umso weniger Spiel hat der Führungswagen mit drei feststehenden Führungsrollen auf der beschriebenen Führungsbahn.

Prinzipiell gibt es auch weitere mathematische Methoden den Verlauf der Slave-Bahn zu ermitteln.

In den Ausführungsbeispielen gemäß den Figuren 2 bis 5 wurden beliebige Führungsbahnen 4 dargestellt. Mit dieser Erfindung lassen sich aber auch spezielle geometrische Führungsbahnen aus geraden und kurvenförmigen Teilbereichen fertigen, die dann im Wesentlichen ein Oval, oder ein Dreieck, oder ein Rechteck, insbesondere Quadrat bilden.

Figur 7 zeigt eine alternative Ausführungsform. Die Führungswagen 2 sind mit vier feststehenden Rollen 1, 1a ausgestattet. Die Master-Bahn 10 ist die äußere Bahn; auf dieser laufen die äußeren Führungsrollen 1. Die Slave-Bahn 11 ist die innere Bahn; auf dieser laufen die inneren Führungsrollen 1a. Die inneren Führungsrollen 1a sind so nah wie möglich beieinander positioniert. Der Abstand der beiden äußeren Führungsrollen 1 zueinander ist wesentlich größer als der Abstand der beiden inneren Führungsrollen 1a, wodurch wiederum ein in etwa dreiecksförmiger Aufbau der Rollen zueinander entsteht. Diese Ausführungsvariante weist alle Vorteile der weiter oben beschriebenen Ausführung mit drei feststehenden Führungsrollen 1, 1a auf, allerdings liegen auf den geradlinigen und kreisbogenförmigen Teilstücken immer vier Führungsrollen 1, 1a an der Führungsbahn 4 an, was die Belastung für die inneren Führungsrollen 1a deutlich verbessert. Die dieser Ausführungsform sind nur konkave Führungsbahngeometrien möglich und die Master-Bahn (10) muss die Außenbahn sein. Anders als bei der Ausführungsform mit drei Führungsrollen 1, 1a hat im Übergangsbereich vom geraden zum kreisbogenförmigen Teilstück, also im kurvenförmigen Teilstück nur eine der inneren Rollen 1a mit der Slave-Bahn Kontakt.

### Bezugszeichenliste

- 1: Führungsrollen für Master-Bahn
- 1a: Führungsrollen für Slave-Bahn
- 2: Führungswagen
- 3: Kettenrad
- 4: Führungsbahn
- 5: Antriebskette
- 6: Grundplatte
- 7: geradliniges Teilstück
- 8: kurvenbahnförmige Teilstücke
- 9: kreisbogenförmiges Teilstück
- 10: Master-Bahn
- 11: Slave-Bahn
- 12: Koppel
- 13: Antriebsmotor
- 14: Mittelpunktsbahn der auf der Master-Bahn laufenden Führungsrollen
- 15: Mittelpunktsbahn der die Slave-Bahn grenzenden dritten Rolle

- 100: Buchblock
- 101: Umschlag

- 1000: Buchbindemaschine
- 1002: Buchblockklammer
- 1010: Position Zusammentragmaschine
- 1020: Position Rückenbearbeitungsstation
- 1030: Position Leimauftragsstation
- 1040: Position Fälzelstation
- 1050: Buchblocktransportsystem
- 1060: Position Kühlstrecke
- 1070: Position Umschlagzuführstation
- 1080: Position Umschlaganlegestation
- 1085: Position Umschlaganpressstation
- 1090: Position Beschnittstation

- T: Transportrichtung
- P₁, P₂, P₃: Mittelpunkte der Führungsrollen
- P₁ₙ, P₂ₙ,: Punkte auf der Master-Bahn
- P₃ₙ: berechneter Koordinationspunkt auf der Slave-Bahn
- gₙ: Gerade

## Patentansprüche

1. Buchbindemaschine (1000) zur Erstellung von Druckprodukten, wie Bücher, Zeitschriften, und Broschuren mit mehreren Bearbeitungsstationen, wie beispielsweise Buchblockeinführstation, Buchrückenbearbeitungsstation, Leimauftragsstation, Umschlaganleger und Andrückstation, und mit einem Buchblocktansportsystem, das die Buchblocks (100) durch die einzelnen Bearbeitungsstationen transportiert, wobei das Buchblocktransportsystem eine geschlossene Führungsbahn (4) mit geraden (7), kreisbogenförmigen (9)und kurvenbahnförmigen (8) Teilbereichen aufweist und Klammern (1002) zum Einspannen der Buchblocks, wobei die Klammern (1002) Führungswagen (2) mit Führungsrollen (1, 1a) aufweisen, die auf der Führungsbahn (4) abrollen, und wobei die Klammern (1002) gemeinsam oder einzeln über einen Antrieb angetrieben werden,
**dadurch gekennzeichnet,**
**dass** die Führungswagen (2) mindestens drei feststehende Führungsrollen (1, 1a) aufweisen, die in Form eines Dreiecks am Führungswagen (2) befestigt sind, wobei zwei Führungsrollen (1) auf einer Master-Bahn (10) verlaufen, welche aus geradlinigen (7), kreisbogenförmigen (9) und kurvenbahnförmigen (8) Teilstücken bestehen kann und wobei die mindestens eine weitere Führungsrolle (1a) auf einer sich nach mathematisch-geometrischen Gesetzen ergebenden Slave-Bahn (11) läuft, welche ebenfalls aus geradlinigen (7), kreisbogenförmigen (9) und kurvenbahnförmigen (8) Teilstücken bestehen kann, wobei die Führungswagen (2) mit mindestens einem Antrieb (3, 5, 12, 13) gekoppelt sind der außerhalb der Führungsbahn (4) angeordnet ist.

2. Buchbindemaschine nach Anspruch 1,
**dadurch gekennzeichnet,**
**dass** die Master-Bahn (10) die Außenbahn der Führungsbahn (4) ist.

3. Buchbindemaschine nach Anspruch 1,
**dadurch gekennzeichnet,**
**dass** die Master-Bahn (10) die Innenbahn der Führungsbahn (4) ist.

4. Buchbindemaschine nach einem der vorhergehenden Ansprüche,
**dadurch gekennzeichnet,**
**dass** das mathematisch-geometrische Gesetz abhängig ist von der Stellung der drei Führungsrollen (1, 1a) zueinander, und der Kontur der Master-Bahn (10).

5. Buchbindemaschine nach einem der vorhergehenden Ansprüche,
**dadurch gekennzeichnet,**
**dass** die Führungsbahn (4) aus geraden (7) und kurvenförmigen (8) Teilbereichen besteht die ein Oval oder ein Dreieck oder ein Rechteck, insbesondere Quadrat bilden.

6. Buchbindemaschine nach Anspruch 2,
**dadurch gekennzeichnet,**
**dass** die Führungswagen (2) zwei feststehende äußere Führungsrollen (1) aufweisen, die auf der Master-Bahn (10) laufen und zwei feststehende innere Führungsrollen (1a) aufweisen, die auf der Slave-Bahn laufen, wobei der Abstand der beiden inneren Führungsrollen (1a) zueinander geringer ist, als der Abstand der beiden äußeren Führungsrollen (1) zueinander.

7. Buchbindemaschine nach Anspruch 6,
**dadurch gekennzeichnet,**
**dass** in den kurvenförmigen Teilstücken (9) der Führungsbahn nur eine der inneren Führungsrollen (1a) mit der Slave-Bahn (11) in Kontakt ist.

## Claims

1. Bookbinding machine (1000) for producing printed products, such as books, magazines and brochures, comprising a plurality of processing stations, such as, e.g. book block infeed station, spine preparation station, glue application station, cover feeder and pressing station, and comprising a book block conveyor system that conveys the book blocks (100) through the individual processing stations, the book block conveyor system having a closed guide track (4) with straight (7), circular-arc-shaped (9) and curved (8) regions, and clamps (1002) for clamping the book blocks, the clamps (1002) having guide carriages (2) with guide rollers (1, 1a) rolling on the guide track (4) and the clamps (1002) being driven together or individually via a drive, **characterised in that** the guide carriages (2) have at least three fixed guide rollers (1, 1a) secured to the guide carriage (2) in the shape of a triangle, two guide rollers (1) extending along a master track (10) that may consist of straight (7), circular-arc-shaped (9) and curved (8) parts and the at least one further guide roller (1a) running on a slave track (11) produced in accordance with mathematical-geometrical laws that may also consist of straight (7), circular-arc-shaped (9) and curved (8) parts, the guide carriages (2) being coupled to at least one drive (3, 5, 12, 13) arranged outside the guide track (4).

2. Bookbinding machine according to claim 1, **characterised in that** the master track (10) is the outer track of the guide track (4).

3. Bookbinding machine according to claim 1, **characterised in that** the master track (10) is the inner track of the guide track (4).

4. Bookbinding machine according to one of the preceding claims, **characterised in that** the mathematical-geometrical law is dependent on the relative positions of the three guide rollers (1, 1a) and on the contour of the master track (10).

5. Bookbinding machine according to one of the preceding claims, **characterised in that** the guide track (4) consists of straight (7) and curved (8) regions that form an oval or a triangle or a rectangle, in particular a square.

6. Bookbinding machine according to claim 2, **characterised in that** the guide carriages (2) have two fixed outer guide rollers (1) that run on the master track (10) and two fixed inner guide rollers (1a) that run on the slave track, the distance between the two inner guide rollers (1a) being smaller than the distance between the two outer guide rollers (1).

7. Bookbinding machine according to claim 6, **characterised in that** only one of the inner guide rollers (1a) is in contact with the slave track (11) in the curved parts (9) of the guide track.

## Revendications

1. Machine de reliure (1000) pour réaliser des produits imprimés tels que des livres, des journaux et des brochures, avec plusieurs postes de traitement comme par exemple un poste d'introduction de corps d'ouvrage, un poste de traitement de dos d'ouvrage, un poste d'application de colle, un alimenteur de couvertures et un poste presseur, et avec un système de transport de corps d'ouvrage qui transporte les corps d'ouvrage (100) à travers les différents postes de traitement, sachant que le système de transport de corps d'ouvrage présente une voie de guidage fermée (4) avec des régions partielles rectilignes (7), en arc de cercle (9) et incurvées (8), et des pinces (1002) pour maintenir les corps d'ouvrage par serrage, sachant que les pinces (1002) présentent des chariots de guidage (2) avec des galets de guidage (1, 1a) qui roulent sur la voie de guidage (4), et sachant que les pinces (1002) sont entraînées conjointement ou individuellement au moyen d'un entraînement,
**caractérisée en ce que** les chariots de guidage (2) présentent au moins trois galets de guidage (1, 1a) à poste fixe, qui sont fixés sous la forme d'un triangle sur le chariot de guidage (2), sachant que deux galets de guidage (1) circulent sur une trajectoire maître (10) qui peut être constituée de tronçons partiels rectilignes (7), en arc de cercle (9) et incurvés (8), et sachant que le galet de guidage supplémentaire (1a) au moins unique circule sur une trajectoire esclave (11) résultant de lois mathématiques géométriques, qui peut elle aussi être constituée de tronçons partiels rectilignes (7), en arc de cercle (9) et incurvés (8), sachant que les chariots de guidage (2) sont accouplés à au moins un entraînement (3, 5, 12, 13) qui est disposé en dehors de la voie de guidage (4).

2. Machine de reliure selon la revendication 1, **caractérisée en ce que** la trajectoire maître (10) est la trajectoire extérieure de la voie de guidage (4).

3. Machine de reliure selon la revendication 1, **caractérisée en ce que** la trajectoire maître (10) est la trajectoire intérieure de la voie de guidage (4).

4. Machine de reliure selon l'une des revendications précédentes, **caractérisée en ce que** la loi mathématique géométrique est fonction de la position des trois galets de guidage (1, 1a) les uns par rapport aux autres, et du contour de la trajectoire maître (10).

5. Machine de reliure selon l'une des revendications précédentes, **caractérisée en ce que** la voie de guidage (4) est constituée de régions partielles rectilignes (7) et incurvées (8) qui forment un ovale ou un triangle ou un rectangle, en particulier un carré.

6. Machine de reliure selon la revendication 2, **caractérisée en ce que** les chariots de guidage (2) présentent deux galets de guidage extérieurs (1) à poste fixe, qui circulent sur la trajectoire maître (10), deux galets de guidage intérieurs (1a) à poste fixe, qui circulent sur la trajectoire esclave, sachant que la distance entre les deux galets de guidage intérieurs (1a) est inférieure à la distance entre les deux galets de guidage extérieurs (1).

7. Machine de reliure selon la revendication 6, **caractérisée en ce que**, dans les tronçons partiels courbes (9) de la voie de guidage, seul un des galets de guidage intérieurs (1a) est en contact avec la trajectoire esclave (11).
